# EUROPÄISCHE PATENTANMELDUNG

(11) **EP 3 945 040 A1**
(43) Veröffentlichungstag der Anmeldung: **02.02.2022**
(21) Anmeldenummer: 20188505.0
(22) Anmeldetag: 30.07.2020
(51) Int. Cl.: B65D 21/08, B65D 25/04, B65D 71/52, B65D 81/36

(54) **TRANSPORTKISTE FÜR KONSUMGÜTER**

(71) Anmelder: Creative Solutions Group GmbH, 27789 Hude (DE)
(72) Erfinder: ROMPEN, José, 27798 Hude (DE)

(57) **Zusammenfassung**

Die Erfindung betrifft eine_Transportkiste (1) für Konsumgüter, insbesondere für Lebens- oder Genussmittel, mit zwei Grundplatten (4, 4') und einer sich zwischen den Grundplatten (4, 4') umlaufend erstreckenden Seitenwand (6). Die Transportkiste (1) zeichnet sich durch zwei Kistenteile (2, 2') aus, wobei wenigstens eines der beiden Kistenteile (2, 2')
a) als Serviertablett ausgebildet ist, oder
b) als Dekorationselement zum Aufhängen an einer Wand ausgebildet ist.

## Beschreibung

Die Erfindung betrifft eine Transportkiste für Konsumgüter, insbesondere für Lebens- oder Genussmittel, mit zwei Grundplatten und einer sich zwischen den Grundplatten umlaufend erstreckenden Seitenwand. Die Erfindung betrifft des Weiteren ein Verfahren zum Transportieren von Konsumgütern, insbesondere Lebens- oder andere Genussmitteln unter Verwendung einer Transportkiste.

Transportkisten der vorstehend bezeichneten Art werden verwendet, um die Konsumgüter, beispielsweise Flaschen, an einen Empfänger zu versenden. Da die zu transportierenden Güter häufig hochpreisig sind, kommt dem Schutz der Güter eine hohe Bedeutung zu. Die Aufgabe der Transportkiste ist es, einen Aufnahmeraum für die zu transportierenden Güter zu definieren, innerhalb dessen die Güter sicher aufbewahrt werden und gegen Einflüsse von außen geschützt sind, damit sie unbeschadet beim Empfänger ankommen können.

Aus dem Transport von Weinen bekannte Transportkisten weisen üblicherweise zwei im Wesentlichen parallel zueinander angeordnete Grundplatten auf und eine sich zwischen den Grundplatten umlaufend erstreckende Seitenwand. Grundplatten und Seitenwand werden zumeist nach dem Befüllen der Transportkiste fest miteinander verbunden, beispielsweise mittels Nägeln oder Tackern. Die Transportkiste erhält dadurch zwar eine hohe Stabilität und Sicherheit gegen unbeabsichtigtes Öffnen. Zum Öffnen der Transportkiste muss aber eine der Grundplatten von der Seitenwand wieder gelöst werden, was dann nur mit entsprechend hohem Kraft- oder Werkzeugeinsatz gelingt. Es kann dabei vorkommen, dass sich der Nutzer an scharfkantigen oder spitzen Gegenständen verletzt, was als Nachteil angesehen wird und das Nutzererlebnis beeinträchtigt. Darüber hinaus wird die Transportkiste häutig irreversibel beschädigt und muss nach einmaliger Nutzung entsorgt werden. Dies wiederum wird aus Gründen der Nachhaltigkeit als Nachteil empfunden.

Es sind vereinzelt Bemühungen bekannt, diejenigen Teile hölzerner Weinkisten, die beim Öffnen nicht beschädigt worden sind, nach ihrer Verwendung zum Transport noch aufzuarbeiten und als Dekorationselemente wiederzuverwenden. Ein solches Umarbeiten von bereits benutzten Transportkisten ist aber in der Regel nicht mehr möglich, wenn die Transportkisten unsachgemäß geöffnet und/oder beschädigt sind. Es bleibt daher dabei, dass die überwiegende Mehrzahl der Transportkisten nach einmaliger Verwendung entsorgt werden muss und dabei im besten Fall noch der Wertstoffkette zugeführt werden kann.

Der Erfindung lag daher die Aufgabe zugrunde, eine Transportkiste für Konsumgüter aufzuzeigen, die die vorstehend beschriebenen Nachteile möglichst weitgehend überwinden. Insbesondere lag der Erfindung die Aufgabe zugrunde, eine Transportkiste anzugeben, die ein verbessertes Nutzererlebnis bietet, zuverlässig wiederverwendbar ist, und weiter insbesondere einem zweiten Produktleben nach dem Transport zugänglich ist, um damit insgesamt die Attraktivität der Transportkiste für den Sendungsempfänger zu erhöhen.

Die Lösung der Aufgabe erfolgt bei einer Transportkiste der eingangs bezeichneten Art, indem die Transportkiste zwei Kistenteile aufweist, wobei wenigstens eines der beiden Kistenteile a) als Serviertablett ausgebildet ist, oder b) als Dekorationselement zum Aufhängen an einer Wand ausgebildet ist.

Vorzugsweise sind beide Kistenteile erfindungsgemäß ausgebildet, entweder beide als Serviertablett, beide als Dekorationselement, oder eines als Serviertablett und eines als Dekorationselement.

Der Erfindung liegt die Erkenntnis zugrunde, dass mit der Ausgestaltung wenigstens eines Kistenteiles der Transportkiste als Serviertablett oder als Dekorationselement zum Aufhängen an einer Wand, das den Aufnahmeraum für das zu transportierende Konsumgut teilweise begrenzt, dieses Kistenteil nach dem Öffnen der Transportkiste unmittelbar und ohne Notwendigkeit einer nachträglichen Aufarbeitung wahlweise zum erneuten Transport wiederverwendet werden kann, oder seiner entsprechend vorgesehenen weiteren Verwendung als Serviertablett oder als Dekorationselement zugeführt werden kann.

Es ist dank der Erfindung nicht mehr notwendig, aus Teilen einer Transportkiste nach deren Transport ein Serviertablett oder ein Dekorationselement herzustellen, weil das Kistenteil bereits bei seiner Herstellung so ausgestaltet worden ist, dass es direkt in seiner zweiten Funktion, nämlich als Serviertablett oder Dekorationselement, benutzt werden kann.

Unter Konsumgütern werden im Rahmen der Erfindung unter anderem Lebensmittel wie etwa Getränke, insbesondere alkoholhaltige Getränke, Öle; Essige, Kaffee, Kakao oder kakaohaltige Produkte, Kaviar, Trüffel, Soßen oder Käse verstanden. Diese Konsumgüter sind zu ihrem Schutz in geeigneten Behältern wie Flaschen, Gläsern, oder Dosen aller Formate sowie Verpackungen aufgenommen, die dann in der erfindungsgemäßen Transportkiste versandt werden. Als Getränke kommen erfindungsgemäß insbesondere Weine, Weinerzeugnisse oder Sprituosen in Betracht. Konsumgüter aus dem Nonfood-Bereich wären beispielsweise Tabakwaren oder Luxusgüter wie etwa Uhren, Messer, oder Lederwaren.

Gemäß einer bevorzugten Ausgestaltung der erfindungsgemäßen Transportkiste sind die Kistenteile dazu eingerichtet, in einem Transportzustand aneinander anzuliegen und einen geschlossenen Aufnahmeraum für das Konsumgut zu definieren, wobei die Kistenteile außerhalb des Transportzustandes mechanisch unabhängig voneinander sind. Es ist dank der Erfindung damit nicht mehr notwendig, beim Öffnen der Kiste das Risiko einer Zerstörung der Kiste einzugehen, weil die Transportkiste systemisch bereits zwei definierte Kistenteile aufweist oder daraus besteht, und diese folglich eine Solltrennstelle von der übrigen Transportkiste oder dem verbleibenden Kistenteil aufweisen.

Zur Ausbildung der Transportkiste werden die beiden Kistenteile, von denen zumindest eines ein Serviertablett oder ein Dekorationselement ist, so zueinander angeordnet, dass sie den Aufnahmeraum der Kiste definieren. Besteht die Kiste nur aus diesen beiden Kistenteilen, werden die Kistenteile miteinander in Anlage gebracht, so dass ihre umlaufenden Seitenteile die Seitenwand der Kiste bilden. Die in Anlage gebrachten Kistenteile definieren auf diese Weise im Transportzustand den geschlossenen Aufnahmeraum für das im Inneren der Transportkiste aufzunehmende Konsumgut.

Die Kistenteile werden bevorzugt mit dem Öffnen des Transportbehälters voneinander entfernt und können dann je nach Art der damit nachfolgend zu verwirklichenden Funktion als Serviertablett oder als Dekorationselement verwendet werden.

Vorzugsweise sind die Kistenteile erste und zweite Kistenteile, und die Transportkiste weist ein oder mehrere weitere Kistenteile auf, die in dem Transportzustand zwischen dem ersten und dem zweiten Kistenteil angeordnet sind, um den geschlossenen Aufnahmeraum für das Konsumgut zu definieren. Bevorzugt umfassen das erste und das zweite Kistenteil jeweils eine der zur Ausgestaltung der Transportkiste verwendeten Grundplatten, welche von einem in einer Ebene verlaufenden Plattenkörper ausgebildet ist.

Gemäß einer bevorzugten Ausführungsform kann die Grundplatte des ersten und des zweiten Kistenteiles einteilig oder mehrteilig ausgebildet sein. Bei einer mehrteiligen Ausgestaltung der Grundplatte sind die den Plattenkörper ausbildenden Einzelteile vorzugsweise fest miteinander verbunden, insbesondere form-, kraft- und/oder stoffschlüssig. Je nach Anzahl der zu transportierenden Konsumgüter und der sich daraus ergebenden Größe der Transportkiste können zusätzlich zum ersten und zweiten Kistenteil ein oder mehrere weitere Kistenteile vorgesehen sein, das bzw. die dann ebenfalls einen Teil der Seitenwand definiert.

Vorzugsweise weist wenigstens eines, bevorzugt beide der ersten und zweiten Kistenteile eine Grundplatte und einen sich umlaufend um die Grundplatte herum erstreckenden Rahmen auf, wobei der Rahmen auf wenigstens einer Seite der Grundplatte vorsteht und dazu eingerichtet ist, im Transportzustand der Transportkiste jeweils einen Teil der Seitenwand auszubilden. Eine erfindungsgemäße Transportkiste wird in ihrer einfachsten Ausgestaltung somit aus zwei Kistenteilen gebildet, von denen jedes wenigstens eine Grundplatte und einen sich entlang des Randes der Grundplatte umlaufend erstreckenden Rahmen hat. Die Rahmen von erstem und zweitem Kistenteil bilden zusammen die Seitenwand der Transportkiste. Sie können jeweils gleich hoch von der Grundplatte vorstehen und so eine hälftige, symmetrische Aufteilung der Kiste definieren. Es kann auch einer der Rahmen höher sein als der andere.

Die Trennung der erfindungsgemäßen Transportkiste über die Solltrennstelle erfolgt vorzugsweise in einer Ebene, welche vorzugsweise parallel zwischen den beiden Grundplatten liegt.

Bei Verwendung eines oder mehrerer weiterer, dritter Kistenteile bildet dieses bzw. bilden diese dritten Kistenteil(e) zusammen mit den ersten und zweiten Kistenteilen die Seitenwand der Transportkiste. Ein solch weiteres Kistenteil wird vorzugsweise aus einem im Wesentlichen rechteckigen Rahmen gebildet, welcher bevorzugt identische Abmessungen zu den Rahmen von erstem und zweitem Kistenteil aufweist und im Transportzustand der Transportkiste mit dem Rahmen an erstem und zweitem Kistenteil fluchtet. Vorzugsweise ist der Rahmen dazu eingerichtet, formschlüssig in die ersten und zweiten Kistenteile einzugreifen, oder weist Positionierelemente zur fluchtenden Ausrichtung mit den weiteren Kistenteilen auf. Alternativ können die in der Kiste befindlichen Konsumgüter als Positionierelemente für die Kistenteile zueinanderverwendet werden.

Gemäß einer bevorzugten Ausgestaltung sind die Grundplatte und der Rahmen der Kistenteile einstückig ausgebildet, oder zweiteilig, und in dem Fall fest miteinander verbunden, etwa mittels Form-, Kraft- und/oder Stoffschluss. Sie sind insbesondere miteinander verschraubt oder vernagelt.

Eine Weiterbildung der erfindungsgemäßen Transportkiste sieht vor, dass die Grundplatte wenigstens eines Kistenteiles auf ihrer im Transportzustand inneren Seite eine fluiddichte Oberfläche aufweist. Insbesondere bei dem als Serviertablett ausgebildeten Kistenteil sorgt das dafür, dass eine auf der Oberseite des Serviertabletts gelangte Flüssigkeit nicht in das Material des Serviertabletts eindringt. Die fluiddichte Oberfläche ist vorzugsweise als Folie auf der Materialoberfläche der Grundplatte und/oder des Rahmens angeordnet. In ist auf die Oberfläche eine Sprüh- oder Tauchbeschichtung aufgebracht um den fluiddichten Verschluss zu gewährleisten.

Vorzugsweise weist die Grundplatte wenigstens eines Kistenteiles zusätzlich oder alternativ auf ihrer im Transportzustand inneren Seite eine lebensmittelechte Oberfläche auf. Damit ist erreicht, dass weder ein Lebensmittel, das mit der Innenseite der Grundplatte in Kontakt gelangt, noch die Innenseite der Grundplatte selbst durch ein damit in Kontakt kommendes Lebensmittel in ihrer Erscheinung oder Beschaffenheit negativ beeinflusst werden. Vorzugsweise ist die Oberfläche lebensmittelecht gemäß DIN 16524 1-3 und DIN 10955. Die Lebensmittelechtheit wird vorzugsweise mittels Folierung oder anderweitiger Beschichtung analog zur Fluiddichtheit hergestellt, besonders bevorzugt mittels derselben Folie oder Beschichtung, oder mittels einer eigenen Folie oder Beschichtung.

Gemäß einer bevorzugten weiteren Ausgestaltung der Transportkiste weist die Grundplatte wenigstens eines Kistenteiles zusätzlich oder alternativ auf ihrer im Transportzustand inneren Seite eine UV-beständige Oberfläche, und/oder eine Oberfläche mit verminderter UV-Durchlässigkeit. Auch längere Sonneneinstrahlung hat dann keine oder jedenfalls eine verminderte Auswirkung auf die Beschaffenheit der Innenseite von zumindest der Grundplatte. Diese weist demnach auch nach mehreren Jahren seiner Verwendung nahezu die gleiche Oberflächenbeschaffenheit wie bei seiner Herstellung auf. Eine auf die Innenseite der Grundplatte aufgebrachte Dekoration behält somit im Wesentlichen ihr ursprüngliches Aussehen. Die UV-Beständigkeit und/oder die verminderte UV-Durchlässigkeit wird vorzugsweise mittels Folierung oder anderweitiger Beschichtung analog zur Fluiddichtheit hergestellt, mit derselben Schicht wie die Fluiddichtheit und/oder Lebensmittelechtheit oder mittels einer eigenen Folie oder Beschichtung.

Die Grundplatte wenigstens eines Kistenteiles weist vorzugsweise auf ihrer im Transportzustand inneren Seite eine Präsentationsfläche auf. Beispielsweise wird die Präsentationsfläche mithilfe eines Informationselements oder einer Dekoration ausgebildet, wie beispielsweise einem Werk der bildenden Kunst oder eine Reproduktion eines solchen Kunstwerkes. Vorzugsweise kann die Präsentationsfläche auch statt eines vorgegebenen Informationselements lediglich zur Aufnahme eines solchen Werkes oder einer Reproduktion des Werkes vorbereitet sein, damit der Nutzer selbst eine entsprechende Individualisierung vornehmen kann.

Die Präsentationsfläche weist vorzugsweise eine an der Innenseite der Grundplatte befestigte Halterung als Aufnahme für ein (auswechselbares) Informationselement auf.

Vorzugsweise weist die Präsentationsfläche eine Größe auf, die der an der Grundplatte des Kistenteiles zwischen dem Rahmen verbleibenden freien Fläche entspricht.

Gemäß einer bevorzugten Ausgestaltung können an der Präsentationsfläche auch mehrere Aufnahmen für verschiedene, unterschiedlich große Informationselemente vorgesehen sein. Insbesondere können an der Präsentationsfläche eine Vielzahl von Halterungen für mehrere Informationselemente angeordnet sein, die eine individuelle Positionierung des Informationselements an der Präsentationsfläche ermöglichen.

Gemäß einer bevorzugten Ausgestaltung der erfindungsgemäßen Transportkiste sind die Kistenteile teilweise oder vollständig aus Holz, einem Holzwerkstoff, Metall, einer Metalllegierung, Kunststoff, einem Verbundwerkstoff wie beispielsweise faserfasverstärktem Kunststoff, insbesondere CFK, oder einer Kombination aus mehreren der vorgenannten Materialien ausgebildet. Durch die Verwendung von Holz oder einem Holzwerkstoff ergibt sich, aufgrund dessen einfacher Verarbeitbarkeit, eine vielfältige Gestaltungsmöglichkeit der Kistenteile. Zudem sind Holz und Holzwerkstoffe als Material für Transportkisten beispielsweise von Flaschen, insbesondere Weinflaschen, bereits etabliert und führen zu einer hohen unmittelbaren Nutzeraktzeptanz. Sie strahlen eine Wertigkeit aus, die zu einem positiven Nutzerlebnis auch in der Verwendung nach dem eigentlichen Transport beiträgt.

In einer bevorzugten Ausgestaltung der Transportkiste sind der Rahmen und die Grundplatte der Kistenteile aus unterschiedlichen Materialen ausgebildet, vorzugsweise aus unterschiedlichen Materialien der weiter oben genannten Aufzählung.

Erfindungsgemäß werden Kistenteile vorgesehen, die individuell an zu erfüllende Transportaufgaben angepasst sind. Es sind mit der Erfindung Kisten für diverse Gebindegrößen, d. h. Verpackungseinheiten, der Konsumgüter realisierbar.

In einer weiteren bevorzugten Ausgestaltung weist wenigstens eines der Kistenteile ein oder mehrere Griffteile auf. Insbesondere als Serviertablett ausgebildete Kistenteile weisen vorzugsweise solche Griffteile auf, die von Hand gegriffen werden können und damit eine verbesserte Handhabung des oder der Kistenteile bei der Verwendung ermöglichen.

Die Griffteile können Bestandteil der Kistenteile selbst sein, oder als separate, an dem Kistenteil angeordnete Anbauteile ausgebildet sein. Vorzugsweise sind die Griffteile an jeweils einer Stirnseite des Kistenteiles als Materialaussparung in einer Außenseite einer Seitenwand ausgebildet. Das Vorsehen von Aussparrungen verbessert das sichere Greifen eines jeweiligen Kistenteiles nach Art einer Griffmulde, ohne dass etwaige Anbauteile die Außenabmessungen der Kistenteile und damit der Transportkiste im Transportzustand unnötig vergrößern. Sofern die Aussparung lediglich als Materialstärkenreduktion oder Eindellung nach Innen ausgebildet ist, bleibt die Kiste im Transportzustand dennoch vollständig geschlossen, insbesondere licht- und schmutzdicht.

Gemäß einer Weiterbildung der Erfindung weist das oder die Kistenteile je Materialaussparung ein Griffelement auf, das kraft-, form- und/oder stoffschlüssig mit der Materialaussparung verbunden ist und von dem Rahmen nach außen von dem jeweiligen Kistenteil vorsteht. Vorzugsweise sind pro Kistenteil zwei Griffelemente vorgesehen, was deren Handhabung verbessert. Die Griffelemente werden vorzugsweise im Transportzustand innerhalb der Kiste oder separat zu der Kiste vorgehalten und können dann nach dem Transportvorgang und dem Öffnen der Kiste in die jeweiligen Materialaussparungen eingesetzt werden.

Eine weitere Ausgestaltung der erfindungsgemäßen Transportkiste sieht vor, dass innerhalb des Aufnahmeraumes ein oder mehrere Halteleisten als Arretierhilfe für das Konsumgut im Aufnahmeraum angeordnet sind. Mithilfe der Halteleisten erfolgt ein Halten des Konsumgutes im Aufnahmeraum zueinander und zu den Grundplatten und der Seitenwand der Transportkiste. Die Halteleiste verhindert insbesondere eine Relativbewegung der Konsumgüter im Aufnahmeraum der Transportkiste. Die Halteleiste weist vorzugsweise Aussparungen auf, die an die Kontur der aufzunehmenden Konsumgüter angepasst sind, beispielsweise Aussparungen für die Aufnahme von Flaschenhälsen und/oder Flaschenbäuchen.

Gemäß einer Ausführungsform sind wenigstens zwei Halteleisten innerhalb des Aufnahmeraumes für die Konsumgüter vorgesehen.

Vorzugsweise sind die Halteleiste/Halteleisten reversibel lösbar mit den Kistenteilen verbunden, oder in die Kistenteile lose eingelegt. Durch die entnehmbare Ausgestaltung der Halteleisten können diese nach erfolgtem Transport der Konsumgüter an den jeweiligen Bestimmungsort und nach dem Öffnen der Transportkiste aus dem Aufnahmeraum entnommen werden. Die entsprechend voneinander getrennten Kistenteile können dann ihrer weiteren Bestimmung zugeführt werden.

Die Halteleisten, welche bevorzugt eine Höhe aufweisen, die der Höhe der Seitenwand entspricht, dienen vorzugsweise gleichzeitig als Abstandhalter der Grundplatten der Transportkiste zueinander und stabilisieren die Transportkiste während ihres Transports zusätzlich. Von außen auf die Transportkiste einwirkende Kräfte führen damit nicht so leicht zu einer Beschädigung und sichern damit die Nachfolgeverwendbarkeit der Serviertabletts und/oder Dekorationselemente zusätzlich ab.

Eine bevorzugte Weiterbildung der erfindungsgemäßen Transportkiste sieht vor, dass die Kistenteile an im Transportzustand voneinander abgewandten Flächen - also mit anderen Worten an ihren Außenseiten - ein oder mehrere Positionierhilfen zum Stapeln der voneinander getrennten Kistenteile aufweisen. Die Kistenteile können nach dem Transport mit ihren Innenseiten in dieselbe Richtung weisend übereinandergestapelt werden, ohne dass diese zueinander verrutschen.

Als Positionierhilfe weisen die Kistenteile vorzugsweise eine auf der Außenseite der Grundplatte umlaufende Vertiefung auf, welche insbesondere zum dem Rahmen eines jeweils anderen Kistenteiles korrespondierend ausgebildet ist. Das Breitenmaß der Vertiefung an der Grundplatte des einen Kistenteiles ist bevorzugt an die Abmessungen des Rahmens angepasst, der sich an der inneren Seite entlang der Grundplatte eines jeweils anderen Kistenteiles erstreckt. Die umlaufende Vertiefung weist beispielsweise ein Tiefenmaß von etwa 1 - 2 mm und weiter vorzugsweise ein Breitenmaß von etwa 1 bis 2 cm auf, wodurch ein ausreichend sicherer Seitenhalt zwischen dem Rahmen benachbarter Kistenteile in Stapelung gewährleistet wird.

Eine weitere Ausführungsform der erfindungsgemäßen Transportkiste sieht vor, dass die Kistenteile im Transportzustand ein oder mehrere Positionierhilfen an einander zugewandten Flächenbereichen aufweisen, welche bevorzugt als Magneten oder miteinander in Eingriff bringbare korrespondierende Formschlusselemente, etwa Rastelemente, ausgebildet sind. Mithilfe dieser Positionierhilfen wird das Zusammensetzen und damit das Überführen der zumindest zwei Kistenteile in den Transportzustand weiter verbessert.

Vorzugsweise weisen die Kistenteile an im Transportzustand voneinander abgewandten Flächenbereichen - also wiederum außen - ein oder mehrere Nuten auf, welche so positioniert sind, dass sie im Transportzustand etwa fluchtend aufeinander ausgerichtet sind, und die zur Aufnahme von Sicherungsbändern eingerichtet sind. Nach dem Bestücken und dem Verschließen der Transportkiste können die Kistenteile über Sicherungsbänder so miteinander verbunden werden, dass eine seitliche Relativbewegung der Kistenteile zueinander verhindert ist. Die Sicherungsbänder greifen bevorzugt in die Nuten ein, wodurch das Abrutschen der Sicherungsbänder von den Kistenteilen verhindert wird.

In einem weiteren Aspekt betrifft die Erfindung ein Verfahren zur Handhabung von Konsumgütern, insbesondere unter Verwendung einer Transportkiste nach einer der vorstehend beschriebenen bevorzugten Ausführungsformen.

Das erfindungsgemäße Verfahren löst die eingangs beschriebene Aufgabe mit den Schritten:
- Bereitstellen zweier Kistenteile für die Transportkiste, wobei wenigstens eines der Kistenteile ein Serviertablett oder ein Dekorationselement zum Aufhängen an einer Wand ist;
- Bestücken der Transportkiste mit dem Konsumgut,
- Verschließen der bestückten Transportkiste, indem die Kistenteile in ihre Transportstellung gebracht werden, in der das Konsumgut zumindest teilweise von dem wenigstens einen Serviertablett oder Dekorationselement eingeschlossen sind;
- Transportieren der Transportkiste,
- Öffnen der Transportkiste, indem die Kistenteile voneinander entfernt werden, und
- Bereitstellen des wenigstens einen Serviertabletts oder Dekorationselements zur weiteren Verwendung.

Mit dem erfindungsgemäßen Verfahren ist der Ansatz verfolgt, die Kistenteile unmittelbar nach dem Öffnen der Transportkiste ohne nachträgliches Aufbereiten einer weiteren Verwendung zuführen zu können. Die Bearbeitung bzw. Ausgestaltung des Kistenteiles als Serviertablett oder Dekorationselement bzw. des Serviertabletts oder des Dekorationselements als Kistenteil erfolgt vorab, wodurch eine gezielte Anpassung sowohl des Serviertabletts oder des Dekorationselements als auch des daraus auszubildenden Kistenteiles möglich wird. Zudem kann ein erfindungsgemäßes Kistenteil nach seiner zwischenzeitlichen Verwendung als Serviertablett oder als Dekorationselement auch wieder ohne weitere Bearbeitung als Kistenteil einer erfindungsgemäßen Transportkiste verwendet werden. Dadurch ist die Wiederverwertbarkeit der erfindungsgemäßen Kistenteile verbessert, die fortwährend in Umlauf gebracht werden können und sich je nach Belieben auch als Serviertablett oder Dekorationselement einsetzen lassen.

In einer bevorzugten Ausführungsform der Erfindung werden nach dem Öffnen der Transportkiste Griffelemente aus dem Aufnahmeraum im Inneren der Transportkiste entnommen und an entsprechenden Aussparungen an z. B. den Stirnseiten eines jeweiligen Kistenteiles befestigt. Dadurch wird die Handhabbarkeit eines dann als Serviertablett zum Einsatz kommenden Kistenteiles verbessert.

In einer Ausführungsform der Erfindung werden zum Sichern der Kistenteile im Transportzustand der Transportkiste Sicherungsbänder um die Außenseite der Kistenteile herumgelegt und jeweils ein fest anliegender Ring ausgebildet. Um die als Dekorationselement oder als Serviertablett ausgebildeten Kistenteile auf ihrer Innenseite beispielsweise fluiddicht, lebensmittelecht oder UV-beständig auszubilden, wird die Innenseite von zumindest der Grundplatte des Kistenteiles bei der Herstellung oberflächenbehandelt, z.B. durch das Aufbringen einer Beschichtung auf die Oberfläche. Ferner kann auf die innere Seite der Grundplatte ein Informationselement aufgebracht oder eine Halterung zum Aufnehmen des Informationselements daran befestigt werden.

Die Erfindung betrifft gemäß einem weiteren Aspekt die Verwendung wenigstens eines Serviertabletts, und/oder eines Dekorationselements zum Aufhängen an einer Wand, als Kistenteil einer Transportkiste für ein Konsumgut, insbesondere für Lebens- und Genussmittel, wobei die Transportkiste zwei Grundplatten und eine sich zwischen den Grundplatten umlaufend erstreckende Seitenwand aufweist, und insbesondere nach einem der vorstehend beschriebenen bevorzugten Ausführungsbeispiele ausgebildet ist.

Die zur erfindungsgemäßen Transportkiste beschriebenen Vorteile und bevorzugten Ausführungsformen sind zugleich auch Vorteile und bevorzugte Ausführungsformen des erfindungsgemäßen Verfahrens sowie der Verwendung der Transportkiste, weswegen zur Vermeidung von Wiederholungen auf die obigen Ausführungen verwiesen wird.

Die Erfindung wird im Folgenden anhand eines bevorzugten Ausführungsbeispiels unter Bezugnahme auf die beigefügten Figuren näher beschrieben. Hierbei zeigen:
- Fig. 1:: eine perspektivische Ansicht einer erfindungsgemäßen Transportkiste im Transportzustand;
- Fig. 2:: eine perspektivische Ansicht der Transportkiste außerhalb ihres Transportzustandes;
- Fig. 3:: eine perspektivische Ansicht eines als Serviertablett ausgebildeten Kistenteiles der Transportkiste nach Fig. 1;
- Fig. 4:: eine perspektivische Ansicht der erfindungsgemäßen Kistenteile in einer teilweise überdeckenden Anordnung; und
- Fig. 5:: eine perspektivische Ansicht von übereinander gestapelten erfindungsgemäßen Kistenteilen.

Fig. 1 zeigt eine Transportkiste 1 für den Transport von Konsumgütern, welche aus zwei Kistenteilen 2, 2' ausgebildet ist. Die Transportkiste 1 umfasst zwei Grundplatten 4, 4' und eine sich zwischen den Grundplatten 4, 4' umlaufend erstreckende Seitenwand 6.

Die Kistenteile 2, 2' der Transportkiste 1 sind dazu eingerichtet, im Transportzustand, wie Fig. 1 zeigt, so aneinander anzuliegen, dass ein geschlossener Aufnahmeraum 8 (in Fig. 2 im geöffneten Zustand gezeigt) für zu transportierende Konsumgüter, im vorliegenden Ausführungsbeispiel exemplarisch als Flaschen gezeigt, definiert ist. Die Kistenteile 2, 2' sind in der gezeigten Ausführungsform aus Holz oder einem Holzwerkstoff ausgebildet.

Wie aus Fig. 1 ferner ersichtlich, weisen die Kistenteile 2, 2' jeweils Griffteile 10 auf, die in der gezeigten Ausführungsform als Materialaussparungen 12, 12' an einer Stirnseite 14 des Kistenteiles 2, 2' ausgebildet sind.

Wie Fig. 2 verdeutlicht, weist jedes der Kistenteile 2, 2' eine Grundplatte 4, 4' auf und einen sich umlaufend um die Grundplatte 4, 4' herum erstreckenden Rahmen 16, 16'. Wie Fig. 2 weiterhin zeigt, sind die Kistenteile 2, 2' außerhalb ihres Transportzustandes mechanisch unabhängig voneinander ausgebildet. Der Rahmen 16, 16' eines jeweiligen Kistenteiles 2, 2' steht zumindest einseitig an einer Grundfläche der Grundplatte 4, 4' vor. Die Rahmen 16, 16' der Kistenteile 2, 2' bilden im Transportzustand die Seitenwand 6 der in Fig. 1 gezeigten Transportkiste 1 aus.

In einer nicht näher gezeigten alternativen Ausgestaltung kann zusätzlich zu den Kistenteilen 2, 2' ein weiteres Kistenteil (nicht dargestellt) vorgesehen sein, das im Transportzustand zwischen den Kistenteilen 2, 2' angeordnet ist. Ein derartiges weiteres Kistenteil wird insbesondere nur aus einem rechteckigen Rahmen gebildet, der zumindest ähnlich den an den Grundplatten 4, 4' angeordneten Rahmen 16, 16' ist.

Auf der Innenseite jedes Kistenteiles 2, 2' können in dafür vorgesehenen Aufnahmen 18, 18' ein oder mehrere nicht näher abgebildete Halteleisten angeordnet werden, die als Arretierhilfen für die im Aufnahmeraum anzuordnende Flaschen dienen.

Insbesondere sind die nicht im Detail gezeigten Halteleisten aus den als Materialvertiefungen ausgebildeten Aufnahmen 14, 14' reversibel entnehmbar und wieder darin einsetzbar ausgebildet.

Wie die Figuren 2 und 3 ferner verdeutlichen, ist das Kistenteil 2 als Serviertablett bzw. Dekorationselement zum Aufhängen an einer Wand ausgebildet. Insbesondere weist das Kistenteil 2 auf seiner im Transportzustand inneren Seite eine Präsentationsfläche 20 auf. Die Präsentationsfläche 20 weist vorliegend einen Druck 22, dargestellt durch eine gestrichelte Einrahmung, auf. Anstelle des auf der Präsentationsfläche 20 abgebildeten Druckes 22 können auch andere Werke der bildenden Kunst oder deren Reproduktionen oder auch Aufnahmen eines solchen Werkes aufgebracht sein.

Um die Präsentationsfläche zu schützen bzw. im Falle der Verwendung eines der Kistenteile als Serviertablett ist zumindest die innere Seite der Grundplatte mit einer Oberflächenbehandlung versehen. Insbesondere kann die innere Seite der Grundplatte 4 eine fluiddichte Oberfläche aufweisen und/oder lebensmittelecht bzw. UV-beständig ausgebildet sein.

Die in Fig. 3 gezeigte Ausführungsform des Kistenteiles 2 wird vorliegend als Serviertablett verwendet, mit dem der Empfänger der Transportkiste nach Öffnen der Transportkiste eine darin enthaltene Flasche 34 seinen Gästen servieren kann.

In einer nicht näher dargestellten Ausführungsform sind bevorzugt an einander zugewandten Flächenbereichen, bevorzugt den Rahmen 16, 16' Positionierhilfen für die im Transportzustand aufeinander zu setzenden Kistenteile 2, 2' vorgesehen. Dabei können auch die zum Arretieren der Flaschen innerhalb des Aufnahmeraumes 8 verwendeten Halteteile (nicht dargestellt), die in die Aufnahmen 14, 14' einsetzbar sind, als Positionierhilfen für die Kistenteile 2, 2' verwendet werden.

Wie Fig. 4 ferner zeigt, weisen die Kistenteile in ihrem Transportzustand an voneinander abgewandten Flächenbereichen, nämlich den Außenseiten der Grundplatten, ein oder mehrere Nuten 32, 32' auf. Die Nuten 32, 32' sind zur Aufnahme von die Kistenteile 2, 2' zueinander arretierenden Sicherungsbändern, ebenfalls nicht gezeigt, eingerichtet.

Wie aus Fig. 4 ersichtlich, weisen die Kistenteile in ihrem Transportzustand an voneinander abgewandten Flächenbereichen ein oder mehrere Positionierhilfen 24 zum Stapeln der Kistenteile 2, 2' übereinander auf. Die Positionierhilfe 24 ist auf der Außenseite 26 einer jeweiligen Grundplatte 4, 4' eines Kistenteiles 2, 2' als umlaufende Vertiefung 28 ausgebildet. Verbleibende Flächenbereiche stehen somit über die entlang des Randes 30 der Grundplatte 4, 4' verlaufende Vertiefung 28 hervor.

Beim "Ineinander"-Stapeln der Kistenteile 2, 2' übereinander, wobei die Innenseiten der Kistenteile jeweils nach oben zeigen, bewirken die vorstehenden Flächenbereiche an der Außenseite der Grundplatte 4 einen Formschluss mit dem Rahmen 16' des jeweils darunter angeordneten Kistenteiles 2', siehe hierzu Fig. 5.

Wie Fig. 5 ferner verdeutlicht, sind die Griffteile 10, 10' an den Stirnseiten 14 jedes Kistenteiles 2, 2'ausgebildet, wobei insbesondere die Griffteile 10, 10' jeweils in den Rahmen 16, 16' als Materialaussparungen ausgebildet sind. Die Materialaussparungen 12, 12' sind als abgesetzte Nut ausgebildet und erstrecken sich im Wesentlichen parallel zu den Grundplatten 4, 4' der Kistenteile 2, 2'.

Wie Fig. 5 weiterhin zeigt, weisen die Rahmen 16, 16' der Kistenteile 2, 2' eine unterschiedliche Höhe auf, wodurch die Trennungsebene der zu einer Transportkiste 1 zusammengesetzten Kistenteile 2, 2' zwar parallel zu den Grundplatten 4, 4' der Transportkiste 1 verläuft, jedoch außermittig angeordnet ist. Die entsprechend ausgebildeten Kistenteile 2, 2' weisen voneinander abweichende Gesamthöhen auf.

Die Erfindung ist in dem oben beschriebenen bevorzugten Ausführungsbeispiel exemplarisch anhand einer Weinkiste erläutert worden. Wenngleich die Erfindung ihre Vorteile für den Transport von Weinflaschen voll ausspielt, so ist die Erfindung keineswegs als auf dieses Ausführungsbeispiel beschränkt anzusehen, sondern bietet sich für all jene Konsumgüter an, die in den erfindungsgemäßen Transportkisten befördert werden können, und deren Nutzer aufgrund der Wertigkeit und/oder Reputation der Konsumgüter potentielles Interesse an einer Weiternutzung der Kistenteil im erfindungsgemäßen Sinn haben können. Je höher die Wertigkeit der Konsumgüter ist, desto vielversprechender ist die Aussicht auf Weiternutzung und damit eihergehend auf Steigerung der Nachhaltigkeit im Umgang mit der Transportkiste.

### Bezugszeichenliste

- 1: Transportkiste
- 2, 2': Kistenteil
- 4, 4': Grundplatte
- 6: Seitenwand
- 8: Aufnahmeraum
- 10: Griffteil
- 12, 12': Materialaussparung
- 14: Stirnseite
- 16, 16': Rahmen
- 18, 18': Aufnahme
- 20: Präsentationsfläche
- 22: Druck
- 24: Positionierhilfe
- 26: Außenseite
- 28: Vertiefung
- 30: Rand
- 32, 32': Nut
- 34: Konsumgut, beispielhaft Flasche

## Patentansprüche

1. Transportkiste (1) für Konsumgüter, insbesondere für Lebens- oder Genussmittel, mit zwei Grundplatten (4, 4') und einer sich zwischen den Grundplatten (4, 4') umlaufend erstreckenden Seitenwand (6),
**dadurch gekennzeichnet, dass** die Transportkiste (1)
zwei Kistenteile (2, 2') aufweist, wobei wenigstens eines der beiden Kistenteile (2, 2')
a) als Serviertablett ausgebildet ist, oder
b) als Dekorationselement zum Aufhängen an einer Wand ausgebildet ist.

2. Transportkiste nach Anspruch 1,
wobei die Kistenteile (2, 2') dazu eingerichtet sind, in einem Transportzustand aneinander anzuliegen und einen geschlossenen Aufnahmeraum (8) für das Konsumgut zu definieren, und außerhalb des Transportzustandes mechanisch unabhängig voneinander sind.

3. Transportkiste nach Anspruch 1 oder 2,
wobei die Kistenteile (2, 2') erste und zweite Kistenteile (2, 2') sind, und die Transportkiste (1) ein oder mehreren weitere Kistenteile aufweist, die in dem Transportzustand zwischen dem ersten und zweiten Kistenteil (2, 2') angeordnet sind, um den geschlossenen Aufnahmeraum (8) für das Konsumgut zu definieren.

4. Transportkiste nach einem der vorstehenden Ansprüche,
**dadurch gekennzeichnet, dass** wenigstens eines, vorzugsweise beide der ersten und zweiten Kistenteile (2, 2') eine Grundplatte (4, 4') und einen sich umlaufend um die Grundplatte (4, 4') herum erstreckenden Rahmen (16, 16') aufweist, wobei der Rahmen (16, 16') auf wenigstens einer Seite von der Grundplatte (4, 4') vorsteht und dazu eingerichtet ist, im Transportzustand der Transportkiste (1) einen Teil der Seitenwand (6) auszubilden.

5. Transportkiste nach einem der vorstehenden Ansprüche,
**dadurch gekennzeichnet, dass** die Grundplatte (4, 4') wenigstens eines Kistenteiles (2, 2') auf ihrer im Transportzustand inneren Seite eine fluiddichte und/oder lebensmittelechte
und/oder zumindest partiell UV-beständige Oberfläche und/oder eine Oberfläche mit verminderter UV-Durchlässigkeit aufweist.

6. Transportkiste nach einem der vorstehenden Ansprüche,
**dadurch gekennzeichnet, dass** die Grundplatte (4, 4') wenigstens eines Kistenteiles (2, 2') auf ihrer im Transportzustand inneren Seite eine Präsentationsfläche (20) aufweist.

7. Transportkiste nach einem der vorstehenden Ansprüche,
**dadurch gekennzeichnet, dass** die Kistenteile (2, 2') aus Holz, einem Holzwerkstoff, Metall, einer Metalllegierung, Kunststoff, CFK oder einer Kombination daraus ausgebildet sind.

8. Transportkiste nach einem der vorstehenden Ansprüche,
**dadurch gekennzeichnet, dass** wenigstens eines der Kistenteile (2, 2') ein oder mehrere Griffteile (10, 10') aufweist,
wobei vorzugsweise die Griffteile (10, 10') an jeweils einer Stirnseite des Kistenteiles (2, 2') als Materialaussparung (12, 12') in einer Außenseite (26) einer Seitenwand (6) ausgebildet sind.

9. Transportkiste nach Anspruch 8,
wobei das oder die Kistenteile (2, 2') je Materialaussparung ein Griffelement aufweist, das kraft- oder formschlüssig mit der Materialaussparung verbunden ist, und bevorzugt an dem Rahmen (16, 16') nach außen am Kistenteil (2, 2') vorsteht.

10. Transportkiste nach einem der vorstehenden Ansprüche,
**dadurch gekennzeichnet, dass** innerhalb des Aufnahmeraumes (8) ein oder mehrere Halteleisten als Arretierhilfe für das Konsumgut im Aufnahmeraum (8) angeordnet sind,
wobei vorzugsweise die Halteleiste/Halteleisten in einer oder mehreren korrespondierenden Aufnahmen (18, 18') auf der Innenseite zumindest eines der Kistenteile (2, 2') entnehmbar angeordnet sind.

11. Transportkiste nach einem der vorstehenden Ansprüche,
**dadurch gekennzeichnet, dass** die Kistenteile (2, 2') in ihrem Transportzustand an voneinander abgewandten Flächenbereichen ein oder mehrere Positionierhilfen (24) zum Stapeln der Kistenteile (2, 2') übereinander aufweisen,
wobei vorzugsweise als Positionierhilfe (24) eine auf der Außenseite der Grundplatte (4, 4') ausgebildete umlaufende Vertiefung (28) vorgesehen ist.

12. Transportkiste nach einem der vorstehenden Ansprüche,
wobei die Kistenteile (2, 2') im Transportzustand ein oder mehrere Positionierhilfen an einander zugewandten Flächenbereichen aufweisen, welche bevorzugt als Magneten oder miteinander in Eingriff bringbare Rastelemente ausgebildet sind.

13. Transportkiste nach einem der vorstehenden Ansprüche,
**dadurch gekennzeichnet, dass** die Kistenteile (2, 2') an im Transportzustand voneinander abgewandten Flächenbereichen eine oder mehrere Nuten (32, 32') aufweisen, welche zur Aufnahme von Sicherungsbändern eingerichtet sind.

14. Verfahren zur Handhabung von Konsumgütern, insbesondere Lebens- und Genussmitteln, in einer Transportkiste, umfassend die Schritte:
- Bereitstellen zweier Kistenteile für die Transportkiste, wobei wenigstens eines der Kistenteile ein Serviertablett oder ein Dekorationselement zum Aufhängen an einer Wand ist;
- Bestücken der Transportkiste mit dem Konsumgut,
- Verschließen der bestückten Transportkiste, indem die Kistenteile in ihre Transportstellung gebracht werden, in der das Konsumgut zumindest teilweise von dem wenigstens einen Serviertablett oder Dekorationselement eingeschlossen sind;
- Transportieren der Transportkiste,
- Öffnen der Transportkiste, indem die Kistenteile voneinander entfernt werden, und
- Bereitstellen des wenigstens einen Serviertabletts oder Dekorationselements zur weiteren Verwendung.

15. Verwendung wenigstens eines Serviertabletts, und/oder eines Dekorationselements zum Aufhängen an einer Wand, als Kistenteil (2,2') einer Transportkiste (1) für Konsumgüter, insbesondere für Lebens- oder Genussmittel, wobei die Transportkiste zwei Grundplatten (4, 4') und eine sich zwischen den Grundplatten (4, 4') umlaufend erstreckende Seitenwand (6) aufweist, und insbesondere nach einem der Ansprüche 1 bis 13 ausgebildet ist.
